# EUROPÄISCHE PATENTSCHRIFT

(11) **EP 1 177 357 B1**
(45) Veröffentlichungstag und Bekanntmachung des Hinweises auf die Patenterteilung: **10.09.2003**
(21) Anmeldenummer: 00909345.1
(22) Anmeldetag: 09.03.2000
(51) Int. Cl.: E04H 6/18

(54) **GARAGE FÜR PERSONENKRAFTWAGEN**
GARAGE FOR PASSENGER CAR
GARAGE POUR AUTOMOBILES

(43) Veröffentlichungstag der Anmeldung: 06.02.2002
(73) Patentinhaber: Reuss, Marcus, 96110 Schesslitz-Wiesengiech (DE)
(72) Erfinder: Reuss, Marcus, 96110 Schesslitz-Wiesengiech (DE)
(74) Vertreter: Lösch, Christoph
(86) Internationale Anmeldenummer: EP0002037
(87) Internationale Veröffentlichungsnummer: WO01066883

(56) Entgegenhaltungen:
- WO-A-95/27112
- US-A- 4 170 310

## Beschreibung

Die Erfindung betrifft eine Garage für Personenkraftwagen mit einem statisch steifen Garagengehäuse und einer eine durch eine Stellplatte verschließbare vertikale Öffnung aufweisenden Ein- Ausfahrkabine sowie einem der Ein- Ausfahrkabine zugeordneten Vertikalförderer mit einer Hubeinrichtung.

Durch die EP- 0568 164 ist ein Garagensystem bekannt, bei dem der zu parkende Personenkraftwagen auf einer im Einfahrbereich angeordneten mit Trägerlamellen für die Fahrzeugräder ausgerüsteten Abstellvorrichtung aufzustellen und nachfolgend vermittels einer Horizontalbewegung durch die Abstellvorrichtung in einen Etagenförderer einzubringen ist. Der Etagenförderer ist mit einer durch eine Hubvorrichtung betätigbaren Übergabevorrichtung versehen, die den Personenkraftwagen zunächst bis oberhalb der Abstellvorrichtung hebt, wodurch die nunmehr leere Abstellvorrichtung in den Einfahrbereich zurücktransportierbar ist. Mittels des Etagenförderers wird der Personenkraftwagen einer freien Parkbox zugeordnet, durch die Übergabevorrichtung angehoben und durch Absenken auf an eine aus der Parkbox herausgezogene leere Abstellvorrichtung abgegeben, die anschließend mit dem Personenkraftwagen in die Parkbox eingeschoben wird. Die bei diesem Parksystem benötigten mehrfachen Verschiebe-, Anhebe- und Senkvorgänge des Personenkraftwagens ergeben umständliche Parkabläufe mit großem Zeitaufwand und erfordern eine komplizierte Ausgestaltung des Parksystems.

Bei einer Gerage gemäß der EP-0756 660 ist die vertikale Öffnung der Ein- Ausfahrkabine durch eine längsgeteilte Stellplatte verschließ- und freigebbar, die im Stellbereich der Räder des Personenkraftwagens mit einer Anzahl Schlitzungen versehen ist. Die beiden Stellplattenabschnitte sind zur Bildung einer geschlossenen Trittfläche durch ein weieres Deck bildende verschiebliche Doppelkämme untergriffen. Zu Parkvorgängen sind somit zunächst die Doppelkämme seitlich auswärts zu bewegen, nachfolgend die Hubeinrichtung des Vertikalförderers mit Lamellenkämmen durch die Schlitzungen der Stellplattenabschnitte hindurchzuführen und eine Anhebung des in der Kabine befindlichen Personenkraftwagens vorzunehmen. Schließlich hat eine Bewegung der Stellplattenabschnitte nach außen zur Freigabe der vertikalen Öffnung zu erfolgen und der auf den Lamellenkämmen aufgestellte Personenkraftwagen kann über die nunmehr freie Öffnung durch den Vertikalförderer an eine Abstellbox transportiert und durch die Hubeinrichtung in diese einteleskopiert bzw. zu Ausparkvorgängen entgegengesetzt betätigt werden. Die Anordnung von Stellplatte und zusätzlichen Doppelkämmen im Ein- Ausfahrbereich der Kabine und deren Zusammenwirken mit der Hubeinrichtung erweist sich als bauaufwendig und in der Anwendung des Parksystems als zeitaufwendig. Schließlich sind die beiden in der Ein- Ausfahrkabine befindlichen Decks auch störanfällig.

Es ist Aufgabe der Erfindung Maßnahmen zur Verringerung des baulichen Aufwands von Garagen dieser Art zu schaffen und die Parkvorgänge einfacher und schneller zu machen.

Dies ist nach der Erfindung durch eine Stellplatte mit zwei nebeneinander angeordneten aus der Einfahrposition in eine Zwischenstation absenkbaren, in der Zwischenstation seitlich auswärts verfahrbaren Kammhälften mit durch Schlitzungen im Abstand voneinander getrennten Formteilen und mit einem durch den Vertikalförderer vertikal und horizontal verfahrbaren Tragerechen als Hubeinrichtung erreicht, der durch die Schlitzungen führbar ist und mit einer Teillänge die Kammhälften überragt, den Personenkraftwagen aufnimmt und diesen nach seitlicher Auswärtsbewegung der Kammhälften mittels des Vertikalförderers an eine mit einem kammförmigen Boden versehene Abstellbox abgibt bzw. der Abstellbox entnimmt, an die vertikale Öffnung zurücktransportiert und in der Ein- und Ausfahrkabine auf die Formteile der zueinander einwärts bewegten und angehobenen Kammhälften abstellt, wonach der Tragerechnen in die Schlitzungen nach unten ein- bzw. ausfährt.

Bei der Gerage bilden die durch die Formteile gebildeten Kammhälften die alleinigen Verschlußelemente für die vertikale Öffnung der Ein- und Ausfahrkabine. Die Formteile sind in der Lage die vertikale Öffnung schnell freizugeben bzw. die verschließen, wodurch die Parkvorgänge kurzzeitig durchführbar und mit kurzer Folge nacheinander bewirkt werden können, was sich auf den Verkehrsablauf im Garagenbereich günstig auswirkt. Außerdem führt der Fortfall zusätzlich zu handhabender Verschlußelemente im Bereich der Ein- Ausfahrkabine zu einem störungsfreien Ablauf der Parkvorgänge. Die Absenk- und Anhebebewegungen der Kammhälften in und aus der Zwischenstation sowie die seitlichen Aus- Einwärtsbewegungen oder die Bewegungen des Tragerechens sind gleichermaßen durch elektrische oder hydraulische Antriebe erzielbar.

Der Durchgriff des Tragerechens durch die Schlitzungen der Kammhälften kann in beliebiger Weise durch Relativbewegungen von Tragerechen und Kammhälften erreicht werden. Hierzu besteht die Möglichkeit, daß der Tragerechen entweder durch Anhebebewegungen die Schlitzungen der Kammhälften durchgreift und diese mit einer Teillänge überragt um so als Träger des Personenkraftwagens zu dienen oder aber der Tragerechen bleibt ortsfest und ist durch Absenken der Kammhälften durch die Schlitzungen hindurchführbar.

In Ausbildung der Garage sind zur fixierten Aufnahme des Personenkraftwagens durch die Kammhälften im Stellbereich der Vorderräder des Personenkraftwagens Schlitzungen mit großem Rasterabstand und im Stellbereich der Hinterräder Schlitzungen in größerer Anzahl mit geringem Rasterabstand nebeneinander vorgesehen. Zwischen den Kammhälften mit größerem Rasterabstand sind auf diese Weise Rastnuten für die Vorderräder des Personenkraftwagens gebildet.

In weiterer Ausbildung der Garage sind die Schlitzungen zwischen den mit bevorzugt prismatichen Querschnitten, z.B. Rechteckquerschnitten, ausgebildeten Formteile durch mit den Formteilen fest verbundenen, aus einem flexiblen oder federnd elastischen Werkstoff gebildeten Einsätzen oder Dünnschichten verschließbar. Als Verschlußelemente der Schlitzungen sind auch Bürstenelemente od.dgl. vorgesehen, die ebenso fest an den Formteilen angreifen und mit den Borsten die Schlitzungen durchgreifen. Die Formteile bilden gemeinsam mit den Einsätzen Dünnschichten bzw. Bürstenelementen in einfacher Weise sichere Fahrund Trittflächen.

Ferner ist vorgesehen, die Abstellboxen in den Stellbereichen der Vorder- und Hinterräder des Personenkraftwagens durch eine oder mehreren, die Schlitzungen untergreifende Auffangwannen mit Abflußleitungen für flüssige oder feste Medien zu unterfassen. Etwaige dem Vertikalförderer und/oder dem Tragerechen zugeordnete Lichtschranken erleichtern und sichern das Absenken des Personenkraftwagens, wobei die Lichtschranken durch selbsttätiges Ansprechen das Verschließen der Stellfläche und der Toröffnung der Ein- und Ausfahrkabine kontrollieren. Zur Schaffung der erforderlichen Sicherheitsforderungen gegen Feuer sind schließlich den Abstellboxen Sprinklerleitungen für, z.B. mit Löschfilmbildnern vernetzte Löschflüssigkeit zugeordnet, deren Sprühköpfe in den Bereichen zwischen den gerasterten Stellflächen und dem Bodenblechdes Personenkraftwagens bzw. zwischen den gerasterten Stellflächen und dem Bodenblech sowie den Bereichen oberhalb des Daches des Personenkraftwagens aussprühen.

Letztlich ist vorgesehen, das Garagengehäuse mit unterirdisch und/oder oberirdisch angeordneten Abstellboxen auszurüsten, wobei unterhalb der jeweils als Stellplatte dienenden Kammhälften, mit Tragerechen, versehene Vertikalförderer vorgesehen sind. Bei oberirdischer Anordnung der Abstellboxen sind die Personenkraftwagen aus der Ein-Ausfahrkabine vermittels einer Einzugvorrichtung zunächst auf die Hubeinrichtung des Vertikalförderers aufzubringen, um anschließend vermittels des Vertikalförderers und der Hub-einrichtung den Abstellboxen zugeführt bzw, in umgekehrter Weise zurückgeführt zu werden.

Wie die Erfindung ausgeführt sein kann, zeigt das in der Zeichnung dargestellte Ausführungsbeispiel. Hierin bedeuten:
- Fig. 1: eine Ein- Ausfahrkabine mit geschlossenen Kammhälften, in Draufsicht,
- Fig. 2: eine Ein- Ausfahrkabine in Draufsicht mit geschlossenen Kammhälften und aufgestelltem Personenkraftwagen,
- Fig. 3: eine Ein- Ausfahrkabine mit in Zwischenstation abgesenkten Kammhälften, in Draufsicht,
- Fig. 4: eine Ein- Ausfahrkabine mit in Zwischenstation abgesenkten Kammhälften durchgriffen vom Tragerechen, in Draufsicht,
- Fig. 5: einen Tragerechen auf Vertikalförderer und auswärts bewegten Kammhälften, in Draufsicht,
- Fig. 6: einen Tragerechen mit aufgestellten Personenkraftwagen und auswärts bewegten Kammhälften, in Draufsicht,
- Fig. 7: eine Ein- und Ausfahrkabine mit offener vertikaler Öffnung, in Draufsicht,
- Fig. 8: Parkboxen in Draufsicht,
- Fig. 9: Parkboxen gemäß Fig. 8 mit Vertikalförderer und Tragerechen, in Draufsicht,
- Fig. 10: Parkboxen mit Personenkraftwagen beim Einteleskopieren, in Draufsicht,
- Fig. 11: ein Teilstück einer Kammhälfte in Seitenansicht,
- Fig. 12: ein Teilstück einer Kammhälfte gemäß Fig. 11 mit aufgestelltem Vorderrad eines Personenkraftwagens in Seitenansicht,
- Fig. 13: ein Teilstück einer Kammhälfte mit aufgestelltem Vorderrad eines Personenkraftwagens und angehobenem Tragerechen, in Seitenansicht,
- Fig. 14: ein Teilstück eines Tragerechens mit aufgestellstelltem Vorderrad eines Personenkraftwagens, in Seitenansicht,
- Fig. 15: ein Teilstück einer Kammhälfte mit aufgestelltem Hinterrad eines Personenkraftwagens in Seitenansicht,
- Fig. 16: ein Teilstück einer Kammhälfte mit angehobenem Tragerechen und aufgestelltem Hinterrad, in Seitenansicht
- Fig. 17: ein Teilstück eines Tragerechens mit aufgestelltem Hinterrad eines Personenkraftwagens, in Seitenansicht,
- Fig. 18: ein Teilstück einer Kammhälfte mit Fugenschluß durch Verschlußlippen, Bürstenkörper od.dgl., in Seitenansicht,
- Fig. 19: ein Teilstück einer verschlossenen Kammhälfte mit einem Tragerechen vor Anhubstellung, in Seitenansicht,
- Fig. 20: ein Teilstück einer Kammhälfte mit durch die Schlitzungen greifendem Tragerechen, in Seitenansicht,
- Fig. 21: der Einfahrbereich der Ein- Ausfahrkabine mit Personenkraftwagen, in Grundstellung und Seitenansicht,
- Fig. 22: eine Einfahrkabine mit Personenkraftwagen, in abgesenkter Zwischenstellung der Kammhälften, in Seitenansicht,
- Fig. 23: Einfahrkabine mit in Zwischenstellung befindlichen Kammhälften und durch den Tragerechen angehobenem Personenkraftwagen, in Seitenansicht,
- Fig. 24: abgesenkter Personenkraftwagen beim Passieren der Lichtschranke und Verschließen der Einfahrkabine, in Seitenansicht,
- Fig. 25: Lagerplatz in Abstellbox mit Auffangwannen und Sprinklereinrichtung, in Seitenansicht,
- Fig. 26: ein in die Abstellbox einteleskopierter Personenkraftwagen in Hubstellung, in Seitenansicht,
- Fig. 27: Abstellbox mit abgestelltem Personenkraftwagen mit eingezogenem Tragerrechen, in Seitenansicht,
- Fig. 28: ein Geragensystem mit vier Einheiten und 10 Stellplätzen, im Horizontalschnitt,
- Fig. 29: einen Schnitt eines Garagensystems mit geöffnetem Rolltor und auf der Stellplatte abgestellten Personenkraftwagen,
- Fig. 30: Garagensystem mit geschlossenem Rolltor und abgesenkten Kammhälften,
- Fig. 31: Garagensystem mit geschlossenem Rolltor und abgesenkten Kammhälften sowie Anhebung des Personenkraftwagens durch Tragerechen,
- Fig. 32: Teilstück mit Seiteneinzug der Kammhälften und Personenkraftwagen auf Tragerechen,
- Fig. 33: Absenkvorgang eines Personenkraftwagens mit Durchdringung der Lichtschranke zum Verschluß der Kammhälften unf Schaffung der Einfahrmöglichkeit für einen folgenden Personenkraftwagen.

In den Figuren ist mit 1 eine Ein- Ausfahrkabine für Personenkraftwagen 2 bezeichnet, die eine durch eine Stellplatte 3 verschließbare bzw. freigebbare vertikale Öffnung 4 aufweist(Fig. 1-4) . Die Stellplatte 3 ist durch zwei Kammhälften 3' und 3'' gebildet. Die beiden Kammhälften 3',3'' ergeben das alleinige Verschlußelement für die vertikale Öffnung 4 der Ein- Ausfahrkabine 1. Die beiden Kammhälften 3', 3'' sind durch Schlitzungen 5 und 6 im Abstand voneinander getrennten Formteilen 7 mit prismatischem Querschnitt, insbesondere rechteckigem Querschnitt(Fig. 18, 19, 20) gebildet. Weiter weisen die Kammhälften 3', 3'' im Stellbereich der Vorderräder 2' des zu parkenden Personenkraftwagens 2 jeweils Schlitzungen 5 mit großem Abstand parallel nebeneinander auf, während für den Stellbereich der Hinterräder 2'' eine größere Anzahl Schlitzungen 6 mit geringem Abstand (Fig. 1) vorgesehen sind. Die Schlitzungen 5 und 6 bilden gemeinsam ein Raster, wobei die mit größerem Abstand ausgebildeten Schlitzungen 5 ein muldenförmiges Teilstück 8 ergeben, in die die Vorderräder 2' des Personenkraftwagens zur Fixierung des Personenkraftwagens 2 verrasten (Fig. 11, 12).

Zur Bildung einer geschlossenen Tritt- und Fahrfläche sind die Schlitzungen 5, 6 durch mit den Formteilen 7 fest verbundenen Dünnschichten 8 als Verschlußelemente aus einem flexiblen oder federnden elastischem Werkstoff, z.B. Folienwerkstoff, (Fig. 18, 19, 20) verschlossen.

Beim Ausführungsbeispiel sind die Schlitzungen 5, 6 der Kammhälften 3', 3'' durch eine in der Art eines Tragerechens gebildete Hubeinrichtung 10 durchgreifbar und die beiden Kammhälften 3', 3'' um einen vorbestimmten Betrag überragt. Die Hubeinrichtung 10 ist geeignet, den Personenkraftwagen 2 von den Kammhälften 3', 3'' abzuheben und zu tragen. Die von der Last befreiten Kammhälften 3', 3'' sind in eine Zwischenstation 9 (Fig. 5, 6, 22) absenkbar. In der Zwischenstation 9 sind die Kammhälften 3',3'' seitlich auswärts (Fig. 5, 6) verfahrbar, wodurch die vertikale Öffnung 4 (Fig. 7) freigegeben ist. Der Tragerechen 10 ist auf einem Vertikalförderer 11 angeordnet und vermittels diesen in Richtung der Abstellboxen 12 vertikal verfahrbar. Der Personenkraftwagen 2 wird bei Erreichen einer leeren Parkbox 12 vermittels des Tragerechens 10 seitlich verschoben und in die Parkbox 12 einteleskopiert. Mit 13 sind den Parkboxen zugeordnete Sprühköpfe einer Sprinklerleitung 14 (Fig. 27, 26, 25) bezeichnet, die zwischen den gerasterten Stellflächen der Parkboxen 12 und den Bodenflächen 2''' des Personenkraftwagens 2 bzw. zwischen den gerasterten Stellflächen und den Bodenflächen 2''' sowie den Bereichen oberhalb des Daches 2'''' des Personenkraftwagens 2 aussprühen. Die Löschflüssigkeit ist bevorzugt mit einem Löschfilmbildner vernetzt. Dem Vertikalförderer 11 und/oder dem Tragerechen 10 sind Lichtschranken (nicht gezeigt) zugeordnet, die beim Absenken des Personenkraftwagens 2 selbsttätig ansprechen und das Zurückführen der Kammhälften 3', 3'' zum Verschließen der vertikalen Öffnung 4 bzw. eines Rolltores 15 (Fig. 30, 31, 32) der Ein- Ausfahrkabine 1 veranlassen.

Zu Parkvorgängen sind die Kammhälften 3',3'' zunächst in Schließposition für die vertikale Öffnung 4 gebracht. Auf die Kammhälften 3',3'' ist (Fig. 2) der Personenkraftwagen 2 auffahrbar und durch das muldenförmige Teilstück 8 in vorbestimmter Stellung fixiert. Die Schlitzungen 5, 6 der Kammhälften sind nunmehr von unten durch den Tragerechen 10 zum Anheben und Tragen des Personenkraftwagens 2 durchgreifbar. Die so entlasteten Kammhälften 3', 3'' können anschließend in eine Zwischenposition 9 abgesenkt und zur Freigabe der vertikalen Öffnung 4 zur Seite verfahren werden (Fig. 6). Über die freie Öffnung 4 ist der Personenkraftwagen 2 durch den Vertikalförderer 11 und der Hubeinrichtung (Tragerechen) 10 abwärts transportierbar (Fig. 23, 24) und der Parkbox 12 zuführbar(Fig. 8, 9, 10). Bei Erreichen der Parkbox 12 erfolgt durch den Tragerechen 10 das Einteleskopieren des aufgestellten Personenkraftwagens 2 in die Parkbox 12, wobei der Tragerechen 10 mit seinen Lamellen 10' die Schlitzungen 15 der Parkbox 12 durchgreift. Nach dem Abstellen des Personenkraftwagens 2 ist der Tragerechen 10 in Richtung Ein- Ausfahrkabine 1 zurückbewegbar.

In der Parkbox stützen sich die Vorderräder 2' auf einen zwischen den Schlitzungen ausgebildete muldenförmigen Kammkörper 16 und die Hinterräder auf einen Kammkörper 17 ab (Fig. 27). Der abgestellte Personenkraftwagen 2 ist gegen Beschädigung durch Feuer durch die Sprinklereinrichtung 13, 14 gesichert. Unterhalb der Kammkörper 16, 17 sind in den Parkboxen Auffangwannen 18 mit Abflußleitungen 19 vorgesehen, die abtropfende flüssige oder feste Medien aufnehmen und ableiten.

Die Fig. 28 zeigt eine Terminalebene eines Garagensystems 20. Die Ein- und Abfahrten der Personenkraftwagen 2 erfolgen über getrennte Fahrspuren 21. Beim Garagensystem 20 sind vier Vertikalförderer 11 zum Einsatz gebracht, denen jeweils 10 Parkboxen 12 zugeordnet sind.

In den Fig. 29 bis 33 ist die Garage mit unterirdischen Parkboxen versehen, wobei im Garagenschacht Lichtschranken zum Steuern oder Regeln, z.B. von Schließvorgängen der Öffnung 4, durch Zurückbewegen der Kammhälften 3', 3'' in die Einfahrposition ausgebildet sind.

## Patentansprüche

1. Garage für Personenkraftwagen mit einem statisch steifen Garagengehäuse, einer Stellplatte (3) mit zwei nebeneinander angeordneten aus der Einfahrposition in eine Zwischenstation (9) absenkbaren, in der Zwischenstation (9) seitlich auswärts verfahrbaren Kammhälften (3',3'') mit durch Schlitzungen (5, 6) im Abstand voneinander getrennten Formteilen (7), einer eine durch die Stellplatte (3) verschließbare vertikale Öffnung (4) aufweisenden Ein- Ausfahrkabine (1), einem der Ein- Ausfahrkabine (1) zugeordneten Vertikalförderer (11) mit einer Hubeinrichtung, und mit einem durch den Vertikalförderer (11) vertikal und horizontal verfahrbaren Tragerechen (10) als Hubeinrichtung, der durch die Schlitzungen (5, 6) führbar und dazu vorgesehen ist mit einer Teillänge die Kammhälften (3',3'') zu überragen, den Personenkraftwagen (2) aufzunehmen und diesen nach seitlicher Auswärtsbewegung der Kammhälften (3', 3'') mittels des Vertikalförderers (11) an eine mit einem kammförmigen Boden versehene Parkbox (12) abzugeben bzw. der Parkbox (12) zu entnehmen, an die vertikale Öffnung (4) zurückzutransportieren und in der Ein- und Ausfahrkabine (1) auf die Formteile (7) der zueinander einwärts bewegten und angehobenen Kammhälften (3',3'') abzustellen, wonach der Tragerechen (10) in die Schlitzungen (5, 6) nach unten ein- bzw. ausfahrbar ist.

2. Garage nach Anspruch 1, **dadurch gekennzeichnet, daß** die durch die Formteile (7) gebildeten beiden Kammhälften (3',3'') die alleinigen Verschlußelemente für die vertikale Öffnung (4) der Ein- und Ausfahrkabine (1) bilden.

3. Garage nach Anspruch 1, **dadurch gekennzeichnet, daß** der Tragerechen (10) durch Absenken der Kammhälften (3', 3'') durch die Schlitzungen (5, 6) der Kammhälften führbar ist und mit einer Teillänge die Kammhälften (3',3'') nach oben als Träger des Personenkraftwagens (2) überragt.

4. Garage nach Anspruch 1, **dadurch gekennzeichnet, daß** der Tragerechen (10) durch Anhebebewegungen die Schlitzungen (5. 6) der Kammhälften (3', 3'')durchgreift und mit einer Teillänge überragt und als Träger des Personenkraftwagens (2) dient.

5. Garage nach Anspruch 1 und 2, **dadurch gekennzeichnet, daß** die Schlitzungen (5, 6) durch zwischen den Formteilen (7) mit den Formteilen fest verbundene, aus einem flexiblen oder federnd elastischen Werkstoff gebildete Einsätze oder Dünnschichten (8) verschließbar sind.

6. Garage nach Anspruch 1, **dadurch gekennzeichnet, daß** die Absenk- und Anhebebewegungen der Kammhälften (3', 3'')in und aus der Zwischenstation (9) sowie die seitlichen Aus- Einwärtsbewegungen oder die Bewegungen des Tragerechens (10) durch elektrische oder hydraulische Antriebe erfolgt.

7. Garage nach Anspruch 1 und 2, **dadurch gekennzeichnet, daß** die Schlitzungen (5, 6) zwischen den Formteilen (7) durch Bürstenelemente verschlossen sind.

8. Garage nach Anspruch 1 und 5, dadurch gekennz eichnet, daß die Formteile (7) mit prismatischen Querschnitten, insbesondere rechteckförmigen Querschnitten, ausgebildet sind und daß die Oberseiten der Formteile (7) mitsamt der Einsätze, Dünnschichten (8) oder Bürsten Fahrund Trittflächen bilden.

9. Garage nach Anspruch 1, dadurch gekennzeiochnet, daß dem Vertikalförderer (11) und/oder Tragerechen (10) zugeordnete Lichtschranken bei Absenken des Personenkraftwagens (2) selbsttätig ansprechbar sind und das Zurückführen die Kammhälften (3', 3'') zum Verschließen der Vertikalöffnung (4) der Ein- Ausfahrkabine (1) bzw. eines Rolltores (15) kontrollieren.

10. Garage nach Anspruch 1, **gekennzeichnet durch** die Anordnung von den Parkboxen (12) zugeordneten, mit Sprühköpfen (13) für, z.B. mit Löschfilmbildner vernetzte Löschflüssigkeit ausgerüstete Sprinklerleitungen (14), wobei die Sprühköpfe (13) dazu vorgesehen sind in den Bereichen zwischen den gerasterten Stellflächen und dem Bodenblech des Personenkraftwagens (2) bzw. zwischen den gerasterten Stellflächen und dem Bodenblech sowie den Bereichen oberhalb des Daches des Personenkraftwagens (2) auszusprühen.

11. Garage nach Anspruch 1, **dadurch gekennzeichnet, daß** die Kammhälften (3', 3'') im Stellbereich der Vorderräder (2') des Personenkraftwagens (2) Schlitzungen (5) mit großem Rasterabstand und im Stellbereich der Hinterräder (2'') eine größere Anzahl Schlitzungen (6) mit geringem Rasterabstand nebeneinander aufweisen.

12. Garage nach Anspruch 11 , **dadurch gekennzeichnet, daß** die Kammhälften (3', 3'') zwischen den einen großen Rasterabstand aufweisenden Schlitzungen (5) als Rastmulden (8) für die Vorderräder (2') des Personenkraftwagens (2) ausgebildet sind.

13. Garage nach Anspruch 1, **dadurch gekennzeichnet, daß** die Parkboxen (12) in den Stellbereichen der Vorder- (2') und Hinterräder (2'') des Personenkraftwagens (2) durch eine oder mehrere Schlitzungen (15) getrennte Kammkörper 16, 17) aufweisen und durch Auffangwannen (18) mit Abflußleitungen (19) für flüssige und/oder feste Medien unterfaßt sind.

14. Garage nach Anspruch 1, **dadurch gekennzeichnet, daß** das Garagengehäuse (1) unterirdisch und/oder oberirdisch angeordnete Parkboxen (12) aufweist und daß unterhalb der als Stellplatte dienenden Kammhälften mit Hubeinrichtungen, z.B. Tragerechen, versehene Vertikalförderer ausgebildet sind.

15. Garage nach Anspruch 14, **dadurch gekennzeichnet, daß** bei oberirdischer Anordnung der Parkboxen die Personenkraftwagen von den Kammhälften mittels einer Einzugvorrichtung auf die Hubeinrichtung des Vertikalförderers aufbringbar und vermittels des Vertikalförderers und der Hubeinrichtung den Parkboxen zuführbar sind.

## Claims

1. Garage for passenger cars with a statically rigid garage housing, with a set-down plate (3) having two comb halves (3', 3'') arranged next to one another which can be lowered from the drive-in position into an intermediate station (9), can be moved laterally outwards in the intermediate station (9) and have shaped parts (7) spaced apart from one another by means of slots (5, 6), with a drive-in/drive-out compartment (1) having a vertical opening (4) which can be closed by means of the set-down plate (3), with a vertical conveyor (11) assigned to the drive-in/drive-out compartment (1) and having a lifting device, and with a support rack (10), as the lifting device, which can be moved vertically and horizontally by the vertical conveyor (11), said support rack being able to be guided through the slots (5, 6) and being intended to project over part of its length beyond the comb halves (3', 3''), to hold the passenger car (2) and, following the lateral outward movement of the comb halves (3', 3''), to deliver said car by means of the vertical conveyor (11) to a parking box (12) provided with a comb-shaped base, or to remove it from the parking box (12), transport it back to the vertical opening (4) and, in the drive-in and drive-out compartment (1), to deposit it onto the shaped parts (7) of the comb halves (3', 3''), which have been moved inwards towards one another and lifted, after which the support rack (10) is able to be moved downwards into and out of the slots (5, 6).

2. Garage according to Claim 1, **characterized in that** the two comb halves (3', 3'') formed by the shaped parts (7) form the sole closure elements for the vertical opening (4) of the drive-in and drive-out compartment (1).

3. Garage according to Claim 1, **characterized in that** the support rack (10) can be guided through the slots (5, 6) of the comb halves by lowering the comb halves (3', 3'') and has part of its length projecting upwards beyond the comb halves (3', 3'') as a support for the passenger car (2).

4. Garage according to Claim 1, **characterized in that** the support rack (10) engages through, and has part of its length projecting beyond, the slots (5, 6) of the comb halves (3', 3'') and serves as a support for the passenger car (2).

5. Garage according to Claims 1 and 2, **characterized in that** the slots (5, 6) can be closed by means of inserts or thin layers (8) which are fixedly connected to the shaped parts between the shaped parts (7) and are formed from a flexible or resiliently elastic material.

6. Garage according to Claim 1, **characterized in that** the lowering and lifting movements of the comb halves (3', 3'') into and out of the intermediate station (9) and also the lateral outward/inward movements or the movements of the support rack (10) are performed by means of electric or hydraulic drives.

7. Garage according to Claims 1 and 2, **characterized in that** the slots (5, 6) between the shaped parts (7) are closed by means of brush elements.

8. Garage according to Claims 1 and 5, **characterized in that** the shaped parts (7) are designed to have prismatic cross sections, in particular rectangular cross sections, and **in that** the upper sides of the shaped parts (7), together with the inserts, thin layers (8) or brushes, form surfaces which can be driven over and walked upon.

9. Garage according to Claim 1, **characterized in that** light barriers assigned to the vertical conveyor (11) and/or support rack (10) are capable of responding automatically when the passenger car (2) is being lowered, and control the return of the comb halves (3', 3'') for the purpose of closing the vertical opening (4) of the drive-in/drive-out compartment (1) or for closing a roller door (15).

10. Garage according to Claim 1, **characterized by** the arrangement of sprinkler lines (14) assigned to the parking boxes (12) and equipped with spray heads (13) for extinguishing liquid crosslinked, for example, with extinguishing film former, the spray heads (13) being intended to spray in the regions between the grid-patterned parking surfaces and the floor panel of the passenger car (2), or between the grid-patterned parking surfaces and the floor panel and also the regions above the roof of the passenger car (2).

11. Garage according to Claim 1, **characterized in that** the comb halves (3', 3'') have slots (5) with a large grid spacing in the set-down region of the front wheels (2') of the passenger car (2) and a larger number of slots (6) with a smaller grid spacing next to one another in the set-down region of the rear wheels (2'').

12. Garage according to Claim 11, **characterized in that**, between the slots (5) having a large grid spacing, the comb halves (3' 3'') are designed as latching depressions (8) for the front wheels (2') of the passenger car (2).

13. Garage according to Claim 1, **characterized in that** the parking boxes (12) have comb bodies (16, 17) separated by one or more slots (15) in the set-down regions of the front (2') and rear wheels (2'') of the passenger car (2) and are provided underneath with collecting troughs (18) having drainage channels (19) for liquid and/or solid media.

14. Garage according to Claim 1, **characterized in that** the garage housing (1) has parking boxes (12) arranged underground and/or above ground, and **in that** vertical conveyors provided with lifting devices, for example support racks, are constructed underneath the comb halves serving as the set-down plate.

15. Garage according to Claim 14, **characterized in that**, with an above-ground arrangement of the parking boxes, the passenger cars can be brought from the comb halves onto the lifting device of the vertical conveyor by means of a drawing-in device and can be delivered to the parking boxes by means of the vertical conveyor and the lifting device.

## Revendications

1. Garage pour automobiles comprenant une carcasse de garage statique rigide, une plate-forme de positionnement (3) avec deux moitiés en forme de peigne (3', 3") disposées l'une à côté de l'autre, pouvant être abaissées de la position d'entrée dans un poste intermédiaire (9), déplaçables latéralement vers l'extérieur dans le poste intermédiaire (9), avec des parties moulées (7) espacées l'une de l'autre par des fentes (5, 6), une cabine d'entrée et de sortie (1) présentant une ouverture verticale (4) pouvant être fermée par la plate-forme de positionnement (3), un transporteur vertical (11) associé à la cabine d'entrée et de sortie (1) avec un dispositif de levage, et comprenant une grille de support (10) pouvant être déplacée verticalement et horizontalement par le transporteur vertical (11), servant de dispositif de levage, qui peut être guidée à travers les fentes (5, 6) et qui est prévue pour dépasser d'une longueur partielle les moitiés en forme de peigne (3', 3"), pour recevoir l'automobile (2) et pour délivrer celle-ci, après un déplacement latéral vers l'extérieur des moitiés en forme de peigne (3', 3") au moyen du transporteur vertical (11) à un box de stationnement (12) pourvu d'un fond en forme de peigne, ou pour faire sortir celle-ci du box de stationnement (12), pour la ramener vers l'ouverture verticale (4) et la déposer dans la cabine d'entrée et de sortie (1) sur les pièces moulées (7) des moitiés en forme de peigne (3', 3") déplacées l'une vers l'autre et soulevées, après quoi la grille de support (10) peut être rentrée ou sortie dans les fentes (5, 6) vers le bas.

2. Garage selon la revendication 1, **caractérisé en ce que** les deux moitiés en forme de peigne (3', 3") formées par les pièces moulées (7) forment les uniques éléments de fermeture pour l'ouverture verticale (4) de la cabine d'entrée et de sortie (1) .

3. Garage selon la revendication 1, **caractérisé en ce que** la grille de support (10) peut être guidée par abaissement des moitiés en forme de peigne (3', 3") à travers les fentes (5, 6) des moitiés en forme de peigne et dépasse avec une longueur partielle les moitiés en forme de peigne (3', 3") vers le haut en tant que support pour l'automobile (2).

4. Garage selon la revendication 1, **caractérisé en ce que** la grille de support (10) vient en prise à travers les fentes (5, 6) des moitiés en forme de peigne (3', 3") par des mouvements de levage et dépasse de celles-ci d'une longueur partielle et sert de support pour l'automobile (2).

5. Garage selon la revendication 1 ou 2, **caractérisé en ce que** les fentes (5, 6) peuvent être fermées par des pièces d'insertion ou des couches minces (8) formées à partir d'un matériau flexible ou élastique à ressort et connectées fixement aux pièces moulées entre les pièces moulées (7).

6. Garage selon la revendication 1, **caractérisé en ce que** les mouvements d'abaissement et de levage des moitiés en forme de peigne (3', 3") dans et hors du poste intermédiaire (9) ainsi que les mouvements latéraux vers l'intérieur ou vers l'extérieur ou les mouvements de la grille de support (10) s'effectuent par des entraînements électriques ou hydrauliques.

7. Garage selon les revendications 1 et 2, **caractérisé en ce que** les fentes (5, 6) entre les pièces moulées (7) sont fermées par des éléments de type brosse.

8. Garage selon les revendications 1 et 5, **caractérisé en ce que** les pièces moulées (7) sont réalisées avec des sections transversales prismatiques, en particulier des sections transversales rectangulaires, et **en ce que** les côtés supérieurs des pièces moulées (7) forment conjointement avec les pièces d'insertion, les couches minces (8) ou les brosses des surfaces de conduite et de marche.

9. Garage selon la revendication 1, **caractérisé en ce que** des barrières lumineuses associées au transporteur vertical (11) et/ou à la grille de support (10) peuvent réagir automatiquement lors de l'abaissement de l'automobile (2) et contrôlent le retour des moitiés en forme de peigne (3', 3") pour fermer l'ouverture verticale (4) de la cabine d'entrée et de sortie (1) ou d'une porte roulante (15).

10. Garage selon la revendication 1, **caractérisé par** l'agencement de lignes d'arrosage (14) associées aux box de stationnement (12), équipées de têtes d'arrosage (13), pour un liquide d'extinction réticulés par un agent filmogène d'extinction, les têtes d'arrosage (13) étant prévues pour effectuer un arrosage dans les régions entre les plates-formes de positionnement en réseau et le panneau de fond de l'automobile (2) ou entre les plates-formes de positionnement en réseau et le panneau de fond ainsi que les régions au-dessus du toit de l'automobile (2).

11. Garage selon la revendication 1, **caractérisé en ce que** les moitiés en forme de peigne (3', 3") présentent, dans la région de positionnement des roues avant (2') de l'automobile (2) des fentes (5) avec une grande distance de réseau et dans la région de positionnement des roues arrière (2") un plus grand nombre de fentes (6) avec une plus faible distance de réseau les unes à côté des autres.

12. Garage selon la revendication 11, **caractérisé en ce que** les moitiés en forme de peigne (3', 3") sont réalisées en tant que creux d'encliquetage (8) pour les roues avant (2') de l'automobile (2) entre les fentes (5) présentant une grande distance de réseau.

13. Garage selon la revendication 1, **caractérisé en ce que** les box de stationnement (12) présentent dans les régions de positionnement des roues avant (2') et arrière (2") de l'automobile (2), des éléments en forme de peigne (16, 17) séparés par une ou plusieurs fentes (15), et sont engagés par le dessous par des bacs de réception (18) avec des lignes d'évacuation (19) pour des milieux liquides et/ou solides.

14. Garage selon la revendication 1, **caractérisé en ce que** la carcasse de garage (1) présente des box de stationnement (12) disposés sous la terre et/ou en surface et **en ce qu'**en dessous des moitiés en forme de peigne servant de plate-forme de positionnement, sont réalisés des transporteurs verticaux pourvus de dispositifs de levage, par exemple des grilles de support.

15. Garage selon la revendication 14, **caractérisé en ce que** dans le cas d'un agencement en surface des box de stationnement, les automobiles peuvent être placées par les moitiés en forme de peigne au moyen d'un dispositif d'amenée sur le dispositif de levage du transporteur vertical et peuvent être acheminées aux box de stationnement au moyen du transporteur vertical et du dispositif de levage.
